# EUROPÄISCHE PATENTSCHRIFT

(11) **EP 1 675 498 B1**
(45) Veröffentlichungstag und Bekanntmachung des Hinweises auf die Patenterteilung: **23.04.2008**
(21) Anmeldenummer: 04791236.5
(22) Anmeldetag: 15.10.2004
(51) Int. Cl.: A47L 15/50

(54) **VORRICHTUNG ZUR BESTECKABLAGE IN GESCHIRRSPÜLERN**
DEVICE FOR PLACING CUTLERY IN DISHWASHERS
DISPOSITIF DE RANGEMENT DE COUVERTS DANS DES LAVE-VAISSELLES

(30) Priorität: 15.10.2003 DE 10347973
(43) Veröffentlichungstag der Anmeldung: 05.07.2006
(73) Patentinhaber: BSH Bosch und Siemens Hausgeräte GmbH, 81739 München (DE)
(72) Erfinder: EGGER, Gerhard, 86450 Altenmünster (DE); SCHESSL, Bernd, 89407 Dillingen (DE); SCHÜTZ, Rainer, 73450 Neresheim (DE)
(86) Internationale Anmeldenummer: PCT/EP2004/052553
(87) Internationale Veröffentlichungsnummer: WO 2005/037051

(56) Entgegenhaltungen:
- EP-A- 0 143 754
- EP-A- 0 385 877
- EP-A- 0 648 463
- DE-A1- 3 520 148
- FR-A- 2 821 735
- US-A- 4 834 125
- US-A1- 2002 185 166
- PATENT ABSTRACTS OF JAPAN Bd. 018, Nr. 571 (C-1267), 2. November 1994 (1994-11-02) -& JP 06 209892 A (SANYO ELECTRIC CO LTD), 2. August 1994 (1994-08-02)
- PATENT ABSTRACTS OF JAPAN Bd. 2000, Nr. 01, 31. Januar 2000 (2000-01-31) -& JP 11 267087 A (MITSUBISHI ELECTRIC CORP; MITSUBISHI ELECTRIC HOME APPLIANCE CO LTD), 5. Oktober 1999 (1999-10-05)

## Beschreibung

Gegenstand der Erfindung ist ein Geschirrspüler mit einer Vorrichtung zur Ablage von Spülgut, insbesondere zur Ablage von Besteckteilen.

Es ist bekannt, das Spülgut im Spülbehälter einer Geschirrspülmaschine in einem oder mehreren Geschirrkörben anzuordnen. Solche Geschirrkörbe bestehen üblicherweise aus einem Drahtgeflecht und sind in der Regel an den Seitenwänden des Spülbehälters verschiebbar gelagert, so dass sie bei geöffneter Fronttür eine Unterbau-Geschirrspülmaschine aus dem Spülbehälter herausgezogen werden können. Um die Besteckteile unterzubringen, ist häufig in dem unteren Geschirrkorb ein separates Modul vorgesehen, das üblicherweise aus dem Geschirrkorb entnommen werden kann. Ein Nachteil dieser bekannten separaten Module besteht darin, dass die Besteckteile darin nur lose untergebracht werden können und dabei einander berühren, was zu Beschädigungen an den Besteckteilen und zu Geräuschentwicklungen während des Spülbetriebs führen kann.

Es ist ferner bekannt, im Bereich des oberen Geschirrkorbs zusätzliche Messerablagen vorzusehen, auf denen die Besteckteile abgelegt werden können. Solche zusätzliche Messerablagen haben den Nachteil, dass sie im Geschirrkorb einen großen Platz benötigen, der damit für die Unterbringung weiteren Spülguts verloren geht. Bei einer weiteren bekannten Vorrichtung zur Ablage von Besteckteilen ist neben den Geschirrkörben eine Besteckschublade vorgesehen, die in den Spülbehälter des Geschirrspülers ein- und ausgeschoben werden kann. Besteckschubladen haben jedoch den Nachteil, dass sie keine größeren Besteckteile aufnehmen können; darüber hinaus erhöhen sich durch die Einrichtung einer zusätzlichen Schublade die Herstellungskosten der Geschirrspülmaschine.

Aus der EP 0 143 754 ist ein Geschirrkorb für eine Geschirrspülmaschine bekannt, an der ein Aufnahmekorb eingehakt werden kann, in dem ebenfalls Spülgut gelagert werden kann.

Aus der US 2002/0185166 ist ebenfalls ein Geschirrkorb für eine Geschirrspülmaschine bekannt, der eine Steckverbindung zur Befestigung einer Aufnahme für Besteckteile aufweist.

Aus der EP 0 385 877 ist ein Korb für Besteckteile bekannt, der schwenkbar an einem Geschirrkorb einer Geschirrspülmaschine befestigt ist und so das Entnehmen der Besteckteile erleichtert.

Aus der DE 35 22 148 ist ebenfalls ein Besteckkorb für Geschirrspülmaschinen bekannt, der schwenkbar an einem Geschirrkorb einer Geschirrspülmaschine befestigt ist und durch das Verschwenken das Be- und Entladen des Besteckkorbes erleichtert.

Schließlich ist aus der EP 0 648 463 ein Besteckkorb für eine Geschirrspülmaschine bekannt, an der ein einen Griff aufweisendes Vorderelement befestigt werden kann.

Aufgabe der vorliegenden Erfindung ist es daher, einen Geschirrspüler mit einer Vorrichtung zur Ablage von Besteckteilen bereitzustellen, die den oben genannten Nachteilen begegnet und die es ermöglicht, bei geringen Herstellungskosten die Besteckteile leicht zugänglich, platzsparend und schonend im Spülbehälter unterzubringen.

Diese Aufgaben werden durch den erfindungsgemäßen Geschirrspüler mit den Merkmalen gemäß Anspruch 1 gelöst. Vorteilhafte Weiterbildungen der vorliegenden Erfindung sind in den Unteransprüchen 2 bis 9 gekennzeichnet.

Der Geschirrspüler nach der vorliegenden Erfindung hat mindestens einen Geschirrkorb mit einer Vorrichtung zur Ablage von Spülgut, insbesondere zur Ablage von Besteckteilen, wobei die Vorrichtung an einer äußeren Seite des Geschirrkorbs angeordnet ist.

Mit dem erfindungsgemäßen Geschirrspüler wird der Vorteil erreicht, dass für die Unterbringung der Besteckteile keine zusätzliche Schublade erforderlich ist, was die Herstellungskosten verringert. Ferner sind bei dem erfindungsgemäßen Geschirrspüler die Besteckteile an der äußeren Seite des Geschirrkorbs leicht zugänglich, insbesondere dann, wenn die Vorrichtung zur Ablage der Besteckteile an der Stirnseite eines verschiebbar gelagerten Geschirrkorbs angeordnet ist, der über diese Stirnseite aus dem Spülbehälter einer Unterbau-Geschirrspülmaschine herausgezogen werden kann.

Da sich bei dem erfindungsgemäßen Geschirrspüler die Vorrichtung zur Ablage der Besteckteile an der äußeren Seite des Geschirrkorbs befindet, können die Besteckteile besonders platzsparend angeordnet und der innere Bereich des Geschirrkorbs ausschließlich zur Ablage weiteren Spülguts verwendet werden. Die Anordnung der Vorrichtung zur Ablage der Besteckteile an der äußeren Seite des Geschirrkorbs hat ferner den Vorteil, dass die gesamte Höhe des Geschirrkorbs für die Verstauung der Besteckteile zur Verfügung steht, so dass darin auch große und sperrige Besteckteile oder anderes Spülgut verstaut werden können.

Bei der vorliegenden Erfindung umfasst die Vorrichtung mindestens ein Ablagefach mit einer im wesentlichen waagrechten Ablagefläche, auf der die Besteckteile in liegender Position auf übersichtliche Weise angeordnet werden können.

Besonders vorteilhaft ist es, wenn die Vorrichtung zwei seitliche Flanschplatten aufweist, die mit dem Geschirrkorb vorzugsweise lösbar verbunden sind und an denen zumindest ein Ablagefach gelagert ist. Dadurch kann die Vorrichtung bei Bedarf beispielsweise zum Zweck der Anordnung oder Entnahme der Besteckteile als Ganzes vom Geschirrkorb getrennt werden. Ebenso ist es möglich, dass zumindest ein Ablagefach aus der Vorrichtung entnommen und wieder in die Vorrichtung eingesetzt werden kann, indem das Ablagefach an den seitlichen Flanschplatten lösbar gelagert ist, um die Beschickung der Vorrichtung bzw. die Entnahme der Besteckteile aus der Vorrichtung zu erleichtern.

Zweckmäßigerweise kann zumindest ein Ablagefach in verschiedenen Positionen unterschiedlicher Höhe in die Vorrichtung eingesetzt werden. Dazu können in den seitlichen Flanschplatten der Vorrichtung mehrere Lagerungen für das Ablagefach in unterschiedlichen Höhen vorgesehen sein. Auf diese Weise kann einerseits die Stellhöhe des Ablagefachs auf die Größe der darin unterzubringenden Besteckteile angepasst und andererseits der Platzbedarf des Spülguts im oberen oder unteren Geschirrkorb des Geschirrspülers berücksichtigt werden.

Bei einer weiteren vorteilhaften Ausführungsform der vorliegenden Erfindung umfasst die Vorrichtung mehrere vorzugsweise im wesentlichen übereinander angeordnete Ablagefächer, wobei die Ablagefächer zweckmäßigerweise im wesentlichen stufenweise angeordnet sind, so dass das untere Ablagefach jeweils über das obere Ablagefach zumindest teilweise in waagrechter Richtung hinausragt. Eine solche Anordnung ermöglicht neben der optimalen Ausnutzung der gesamten Höhe des Geschirrkorbs, an dem die Vorrichtung zur Ablage von Besteckteilen angeordnet ist, auch eine leichte Zugänglichkeit zu den Ablagefächern.

Zweckmäßigerweise ist zumindest ein Ablagefach mit Hilfsmitteln zur geeigneten Anordnung und Lagerung der Besteckteile auf der Ablagefläche ausgestattet, welche die Vereinzelung der Besteckteile sowie deren Säuberung beim Spülbetrieb der Geschirrspülmaschine begünstigen. Dadurch kann ferner eine übersichtliche Anordnung der Besteckteile in bestimmten Positionen in der Vorrichtung erzielt und eine Berührung der Besteckteile verhindert werden, was Beschädigungen an den Besteckteilen oder Geräuschentwicklungen während des Spülbetriebs verhindert.

Dazu können die Hilfsmittel zur geeigneten Anordnung und Lagerung der Besteckteile auf der Ablagefläche senkrecht und/oder schräg von der Ablagefläche hervorstehende Vorsprünge umfassen. Diese Vorsprünge sind vorzugsweise so ausgebildet, dass sie in bestimmten Bereichen der Ablagefläche für die Ablage bestimmter Besteckteile, wie z.B. Messer, Gabeln oder Löffel, speziell angepasst sind.

Insbesondere bei Unterbau-Geschirrspülmaschinen kann die Vorrichtung zwecks einfacher Handhabung des erfindungsgemäßen Geschirrspülers mit einem Griff versehen sein, über den der vorzugsweise verschiebbar gelagerte Geschirrkorb bewegt werden kann. Alternativ oder zusätzlich kann auch der Geschirrkorb mit einem Griff ausgestattet sein, der über die Vorrichtung zumindest teilweise in waagrechter Richtung hervorsteht, in der der vorzugsweise verschiebbar gelagerte Geschirrkorb aus dem Spülbehälter an dem Griff herausgezogen werden kann.

Nachfolgend wird die vorliegende Erfindung anhand der Zeichnung näher erläutert. Die Zeichnung zeigt eine perspektivische Darstellung eines Geschirrkorbs für einen erfindungsgemäßen Geschirrspüler mit einer Vorrichtung zur Ablage von Spülgut, insbesondere zur Ablage von Besteckteilen.

Im Einzelnen ist in der Zeichnung ein Geschirrkorb 1 dargestellt, der im Spülbehälter einer erfindungsgemäßen Unterbau-Geschirrspülmaschine vorzugsweise verschiebbar gelagert wird, damit der Geschirrkorb 1 bei geöffneter Fronttür des Geschirrspülers (nicht dargestellt) in waagrechter Richtung A aus dem Spülbehälter herausgezogen werden kann. An der äußeren Stirnseite eines Geschirrkorbs 1 ist eine Vorrichtung 3, 4, 5 zur Ablage von Spülgut, insbesondere zur Ablage von Besteckteilen 7 angebracht, die im dargestellten Ausführungsbeispiel drei übereinander angeordnete Ablagefächer 5 mit im wesentlichen waagrechten Ablageflächen für die Besteckteile 7 umfasst. Die Ablageflächen haben eine Breite B, welche die Anordnung mehrerer Besteckteile 7 nebeneinander ermöglicht.

Die Vorrichtung ist mit dem Geschirrkorb 1 über zwei seitliche Flanschplatten 3, 4 vorzugsweise lösbar verbunden. Zwischen den Flanschplatten 3, 4 sind Ablagefächer 5 vorzugsweise derart gelagert, dass die Ablagefächer 5 jeweils aus ihren Halterungen herausgenommen und wieder eingesetzt werden können. Vorteilhafterweise sind in den Flanschplatten 3, 4 mehrere Halterungen für die Ablagefächer 5 in unterschiedlicher Höhe vorgesehen, so dass die Ablagefächer 5 je nach Platzbedarf für das zu verstauende Spülgut in unterschiedlicher Höhe in die Vorrichtung eingesetzt werden können.

Besonders vorteilhaft ist es, wenn die Ablagefächer 5 im wesentlichen stufenweise übereinander angeordnet sind, so dass das untere Ablagefach jeweils über das obere Ablagefach zumindest teilweise in waagrechter Richtung A hinausragt. Auf diese Weise sind die Ablageflächen der Ablagefächer 5 gut einsehbar und die Ablagefächer 5 können leicht aus der Vorrichtung entnommen und wieder eingesetzt werden.

Auf der Ablagefläche der Ablagefächer 5 sind Hilfsmittel zur geeigneten Anordnung und Lagerung der Besteckteile 7 vorgesehen, die senkrecht und/oder schräg von der Ablagefläche hervorstehende Vorsprünge 6 umfassen. Diese Vorsprünge 6 sind vorzugsweise so ausgebildet, dass sie in bestimmten Bereichen der Ablagefläche für die Ablage bestimmter Besteckteile, wie z.B. Messer, Gabeln oder Löffel, speziell angepasst sind.

Die Vorrichtung ist mit einem Griff 8 ausgestattet, über den der Geschirrkorb 1 in waagrechter Richtung A aus dem Spülbehälter herausgezogen werden kann. Der Griff 8 kann aber auch beispielsweise in Form eines Drahtbügels direkt mit dem Geschirrkorb 1 verbunden oder als Teil des Geschirrkorbs 1 ausgebildet sein, wobei der Griff 8 zur besseren Bedienbarkeit zumindest teilweise in Richtung A über die Vorrichtung 3, 4, 5 hervorsteht.

## Patentansprüche

1. Geschirrspüler mit mindestens einem Geschirrkorb (1) und einer an einer äußeren Seite des Geschirrkorbs (1) angeordneten Vorrichtung (3, 4, 5) zur Ablage von Spülgut, insbesondere zur Ablage von Besteckteilen (7), die mindestens ein Ablagefach (5) mit einer im wesentlichen waagrechten Ablagefläche aufweist **dadurch gekennzeichnet, dass** zumindest ein Ablagefach (5) aus der Vorrichtung entnommen und wieder in die Vorrichtung eingesetzt werden kann..

2. Geschirrspüler nach einem der Ansprüche 1, wobei die Vorrichtung zwei seitliche Flanschplatten (3, 4) aufweist, die mit dem Geschirrkorb (1) vorzugsweise lösbar verbunden sind und an denen zumindest ein Ablagefach (5) gelagert ist.

3. Geschirrspüler nach Anspruch 2, wobei zumindest ein Ablagefach (5) in verschiedenen Positionen unterschiedlicher Höhe in die Vorrichtung eingesetzt werden kann.

4. Geschirrspüler nach einem der vorangehenden Ansprüche, wobei die Vorrichtung mehrere vorzugsweise im wesentlichen übereinander angeordnete Ablagefächer (5) aufweist.

5. Geschirrspüler nach Anspruch 4, wobei die Ablagefächer (5) im wesentlichen stufenweise angeordnet sind, so dass ein unteres Ablagefach jeweils über ein oberes Ablagefach zumindest teilweise in waagrechter Richtung (A) hinausragt.

6. Geschirrspüler nach einem der Ansprüche 2 bis 5, wobei zumindest ein Ablagefach (5) Hilfsmittel (6) zur geeigneten Anordnung und Lagerung der Besteckteile (7) auf der Ablagefläche aufweist.

7. Geschirrspüler nach Anspruch 6, wobei die Hilfsmittel (6) zur geeigneten Anordnung und Lagerung der Besteckteile (7) auf der Ablagefläche senkrecht und/oder schräg von der Ablagefläche hervorstehende Vorsprünge (6) umfassen.

8. Geschirrspüler nach einem der vorangehenden Ansprüche, wobei die Vorrichtung einen Griff (8) aufweist, über den der vorzugsweise verschiebbar gelagerte Geschirrkorb (1) bewegt werden kann.

9. Geschirrspüler nach einem der vorangehenden Ansprüche, wobei der Geschirrkorb (1) einen Griff (8) aufweist, der über die Vorrichtung zumindest teilweise in waagrechter Richtung (A) hervorsteht und über den der vorzugsweise verschiebbar gelagerte Geschirrkorb (1) bewegt werden kann.

## Claims

1. Dishwasher with at least one dishes basket (1) and a device (3, 4, 5), which is arranged at an outer side of the dishes basket (1), for deposit of stock to be rinsed, particularly for the deposit of cutlery items (7), which has at least one deposit compartment (5) with a substantially horizontal deposit surface, **characterised in that** at least one deposit compartment (5) can be removed from the device and reinserted into the device.

2. Dishwasher according to claim 1, wherein the device has two lateral flange plates (3, 4) which are connected, preferably detachably, with the dishes basket (1) and at which at least one deposit compartment (5) is mounted.

3. Dishwasher according to claim 2, wherein at least one deposit compartment (5) can be inserted into the device in various positions of different height.

4. Dishwasher according to one of the preceding claims, wherein the device comprises several deposit compartments (5) preferably arranged substantially one above the other.

5. Dishwasher according to claim 4, wherein the deposit compartments (5) are arranged in substantially stepped manner so that a lower deposit compartment in each instance projects at least partly in horizontal direction (A) over an upper deposit compartment.

6. Dishwasher according to one of claims 2 to 5, wherein at least one deposit compartment (5) has auxiliary means (6) for suitable arrangement and storage of the cutlery items (7) on the deposit surface.

7. Dishwasher according to claim 6, wherein the auxiliary means (6) for a suitable arrangement and storage of the cutlery items (7) on the deposit surface comprise projections (6) projecting vertically and/or at an inclination from the deposit surface.

8. Dishwasher according to one of the preceding claims, wherein the device has a handle (8) by way of which the dishes basket (1), which is preferably displaceably mounted, can be moved.

9. Dishwasher according to one of the preceding claims, wherein the dishes basket (1) has a handle (8) which protrudes beyond the device at least partly in horizontal direction (A) and by way of which the dishes basket (1), which is preferably mounted to be displaceable, can be moved.

## Revendications

1. Lave-vaisselle comprenant au moins un panier à vaisselle (1) et, disposé sur un côté extérieur du panier à vaisselle (1), un dispositif (3, 4, 5) pour la dépose d'objets à laver, en particulier pour la dépose de couverts (7), qui présente au moins un casier de dépose (5) avec une surface de dépose sensiblement horizontale, **caractérisé en ce qu'**au moins un casier de dépose (5) peut être enlevé du dispositif et être réinséré dans le dispositif.

2. Lave-vaisselle selon la revendication 1, le dispositif comprenant deux plaques à bride latérales (3, 4), qui sont reliées au panier à vaisselle (1) de préférence de façon amovible et sur lesquelles est logé au moins un casier de dépose (5).

3. Lave-vaisselle selon la revendication 2, au moins un casier de dépose (5) pouvant être inséré dans le dispositif dans différentes positions de hauteurs différentes.

4. Lave-vaisselle selon l'une quelconque des revendications précédentes, le dispositif présentant plusieurs casiers de dépose (5) disposés de préférence sensiblement les uns au-dessus des autres.

5. Lave-vaisselle selon la revendication 4, les casiers de dépose (5) étant disposés sensiblement avec des niveaux, de sorte qu'un casier de dépose inférieur dépasse respectivement d'un casier de dépose supérieur au moins en partie dans la direction (A) horizontale.

6. Lave-vaisselle selon l'une quelconque des revendications 2 à 5, au moins un casier de dépose (5) présentant des moyens auxiliaires (6) pour l'agencement et le logement appropriés des couverts (7) sur la surface de dépose.

7. Lave-vaisselle selon la revendication 6, les moyens auxiliaires (6) pour l'agencement et le logement appropriés des couverts (7) comprenant sur la surface de dépose des parties saillantes (6) dépassant perpendiculairement et/ou en biais de la surface de dépose.

8. Lave-vaisselle selon l'une quelconque des revendications précédentes, le dispositif présentant une poignée (8) par laquelle le panier à vaisselle (1) logé de préférence de façon coulissante peut être déplacé.

9. Lave-vaisselle selon l'une quelconque des revendications précédentes, le panier à vaisselle (1) présentant une poignée (8) qui dépasse du dispositif au moins en partie dans la direction (A) horizontale et par laquelle le panier à vaisselle (1) logé de préférence de façon coulissante peut être déplacé.
